# EUROPÄISCHE PATENTANMELDUNG

(11) **EP 0 818 413 A1**
(43) Veröffentlichungstag der Anmeldung: **14.01.1998**
(21) Anmeldenummer: 97111812.0
(22) Anmeldetag: 11.07.1997
(51) Int. Cl.: B66C 13/00, B66C 13/56, E02F 9/20

(54) **Kreuzhebel-Ventilsteuereinrichtung**

(30) Priorität: 12.07.1996 DE 19628196; 11.09.1996 DE 19636859
(71) Anmelder: Riedel und Söhne oHG, D-47475 Kamp-Lintfort (DE)
(72) Erfinder: Riedel, Norbert, 47495 Rheinberg (DE); Riedel, Ludger, 46509 Xanten (DE)
(74) Vertreter: Patentanwälte Gesthuysen, von Rohr, Weidener, Schüll, Häckel

(57) **Zusammenfassung**

Die Erfindung betrifft eine Kreuzhebel-Ventilsteuereinrichtung (1), insbesondere für ein Hubgerät wie einen Kran, mit wenigstens einem manuell zu betätigenden, in einer ersten Kreuzrichtung (K₁) und einer zweiten Kreuzrichtung (K2) verschwenkbaren Kreuzhebel (23) und mit wenigstens zwei jeweils einen bewegbaren Ventilkörper (11, 12, 15, 16) aufweisenden Steuerventilen (5, 6, 9, 10), wobei der Kreuzhebel (2, 3) mit dem Ventilkörper (11, 16) des ersten Steuerventils (5, 10) und dem Ventilkörper (12, 15) des zweiten Steuerventils (6, 9) derart gekoppelt ist, daß das erste Steuerventil (5, 10) durch eine Bewegung des Kreuzhebels (2, 3) in der ersten Kreuzrichtung (K₁) und das zweite Steuerventil (6, 9) durch eine Bewegung des Kreuzhebels (2, 3) in der zweiten Kreuzrichtung (K₂) betätigbar sind. Um eine maximale Anzahl von Funktionen der Kreuzhebel-Ventilsteuereinrichtung (1) zur Verfügung zu stellen, ohne daß ein Loslassen des Kreuzhebels (2, 3) erforderlich ist, ist erfindungsgemäß vorgesehen, daß der Kreuzhebel (2, 3) mit dem Ventilkörper (13, 14) eines dritten Steuerventils (7, 8) derart gekoppelt ist, daß das dritte Steuerventil (7, 8) durch eine Drehbewegung des Kreuzhebels (2, 3) um dessen Längsachse (L) in der einen und in der anderen Richtung betätigbar ist.

## Beschreibung

Die Erfindung betrifft eine Kreuzhebel-Ventilsteuereinrichtung, insbesondere für ein Hubgerät wie einen Kran, mit wenigstens einem manuell zu betätigenden, in einer ersten Kreuzrichtung und einer zweiten Kreuzrichtung verschwenkbaren Kreuzhebel und mit wenigstens zwei jeweils einen bewegbaren Ventilkörper aufweisenden Steuerventilen, wobei der Kreuzhebel mit dem Ventilkörper des ersten Steuerventils und dem Ventilkörper des zweiten Steuerventils derart gekoppelt ist, daß das erste Steuerventil durch eine Bewegung des Kreuzhebels in der ersten Kreuzrichtung und das zweite Steuerventil durch eine Bewegung des Kreuzhebels in der zweiten Kreuzrichtung betätigbar sind.

Zur Einstellung bestimmter Arbeitsstellungen bei Hubgeräten, wie beispielsweise Hydraulikkränen werden in der Praxis u. a. Kreuzhebel-Ventilsteuereinrichtungen eingesetzt. Diese Kreuzhebel-Ventilsteuereinrichtungen weisen jeweils wenigstens einen manuell zu betätigenden Kreuzhebel auf, über den beim Stand der Technik zwei Steuerventile betätigbar sind. Die Steuerventile sind in einer Reihe nebeneinander angeordnet und werden durch eine bestimmte Anordnung von Verbindungselementen, Hebeln und Gelenken, iiber die der Kreuzhebel mit den Ventilen verbunden bzw. gekoppelt ist, so angesteuert, daß eine gleichzeitige Bedienung der beiden Steuerventile mit nur einem Kreuzhebel möglich ist.

Sind zur Steuerung der Bewegung des Kranes aber mehr als zwei Steuerventile erforderlich, bedarf es weiterer Hebel bzw. Kreuzhebel oder sonstiger manueller Betätigungselemente. Dies ist nicht nur aufwendig, sondern bei der Handhabung auch umständlich, da die Bedienungsperson im Bedarfsfall von dem einen Kreuzhebel auf einen anderen umgreifen muß. Darüber hinaus kann sich dieses erforderliche Umgreifen in Gefahrensituationen sehr nachteilig auswirken wenn ein von dem betreffenden Kreuzhebel nicht belegtes Ventil schnell betätigt werden muß und die Bedienungsperson durch Umgreifen entscheidende Sekundenbruchteile verliert.

Aufgabe der vorliegenden Erfindung ist es, die bekannte Kreuzhebel-Ventilsteuereinrichtung derart auszubilden, daß die vorgenannten Nachteile vermieden werden und daß insbesondere eine erweiterte Kreuzhebelsteuerung möglich ist.

Diese Aufgabe ist erfindungsgemäß im wesentlichen dadurch gelöst, daß der Kreuzhebel mit dem Ventilkörper eines dritten Steuerventils derart gekoppelt ist, daß das dritte Steuerventil durch eine Drehbewegung des Kreuzhebels um dessen Längsachse in der einen und in der anderen Richtung betätigbar ist. Die Erfindung bietet damit zunächst einmal die Möglichkeit, nunmehr drei statt bisher zwei Steuerventile mit nur einem Kreuzhebel anzusteuern. Hierdurch können ohne weiteres mehrere Aktionen beispielsweise eines Hydraulikkranes parallel durchgeführt werden, so daß sich eine fließende Bewegung des Hydraulikkranes ergibt, ohne daß ein Loslassen des betreffenden Kreuzhebels erforderlich wäre.

Weiterhin wirkt sich die Erfindung nicht nur kostenmäßig vorteilhaft aus, da die Anzahl der erforderlichen Kreuzhebel bei einer entsprechenden Steuerrichtung verringert werden kann, es ergibt sich auch eine erhebliche Vereinfachung der Handhabung beim Betätigen der Kreuzhebel-Ventilsteuereinrichtung, Schließlich ist auch der sicherheitstechnische Vorteil, der sich durch die Erfindung ergibt, nicht zu vernachlässigen, da auf etwaige Gefahrensituationen schnell und ohne etwaiges Umgreifen von einem Kreuzhebel auf einen anderen reagiert werden kann.

Weitere Merkmale, Vorteile und Anwendungsmöglichkeiten der vorliegenden Erfindung ergeben sich aus der nachfolgenden Beschreibung von Ausführungsbeispielen anhand der Zeichnung und der Zeichnung selbst.

Es zeigt:
- Fig. 1: eine Vorderansicht einer erfindungsgemäßen Kreuzhebel-Ventilsteuereinrichtung und
- Fig. 2: eine Hinteransicht der Kreuzhebel-Ventilsteuereinrichtung aus Fig. 1.

In den beiden Figuren ist eine Kreuzhebel-Ventilsteuereinrichtung 1 für ein nicht dargestelltes Hubgerät gezeigt. Bei dem Hubgerät kann es sich um einen Hydraulikkran od. dgl. handeln. Die Kreuzhebel-Ventilsteuereinrichtung 1 weist vorliegend zwei manuell zu betätigende Kreuzhebel 2, 3 auf, Darüber hinaus weist die Kreuzhebel-Ventilsteuereinrichtung 1 einen Steuerventilblock 4 auf, in dem vorliegend sechs Steuerventile 5, 6, 7, 8, 9, 10 nebeneinander "stehend" angeordnet sind. Jedes der Steuerventile 5, 6, 7, 8, 9, 10 weist einen bewegbaren Ventilkörper 11, 12, 13, 14, 15, 16 auf, die jeweils lediglich gestrichelt dargestellt sind.

Bei den Steuerventilen 5 bis 10 handelt es sich vorliegend um Hydraulikventile mit zwei Durchflußrichtungen, die dadurch betätigbar sind, daß durch Bewegung des betreffenden Ventilkörpers 11 bis 16 in der einen Richtung eine erste Durchflußrichtung freigegeben wird, während bei Bewegung des betreffenden Ventilkörpers 11 bis 16 in der anderen Richtung eine zweite Durchflußrichtung freigegeben wird. Aus Fig. 2 ergibt sich, daß jedes Steuerventil 5 bis 10 einen Hydraulikanschluß 31 aufweist, über den jeweils Hydraulikflüssigkeit zugeführt wird und die Steuerventile 5 bis 10 druckbeaufschlagt werden. Die Funktion derartiger Steuerventile ist dem Fachmann bekannt und bedarf hier keiner weiteren Erörterung.

In der dargestellten Ausführungsform lassen sich die beiden ersten Steuerventile 5, 10 durch eine Bewegung des jeweiligen Kreuzhebels 2, 3 in einer ersten Kreuzrichtung K₁, vorliegend durch eine Vorwärts- und Rückwärtsbewegung betätigen. Diese erste Kreuzrichtung K₁ verläuft im rechten Winkel zu einer zweiten Kreuzrichtung K₂. Durch Schwenken des betreffenden Kreuzhebels 2, 3 in der zweiten Kreuzrichtung K₂ lassen sich die jeweiligen zweiten Steuerventile 6, 9 betätigen.

Zur Betätigung der ersten Steuerventile 5, 10 iiber die betreffenden Kreuzhebel 2, 3 ist der jeweilige erste Ventilkörper 11, 16 mit dem jeweiligen Kreuzhebel 2, 3 mechanisch verbunden. Im einzelnen ist der betreffende Ventilkörper 11, 16 dazu endseitig mit einem Gabelkopf 17 versehen. Auch alle übrigen Ventilkörper 12, 13, 14, 15 weisen einen derartigen Gabelkopf 17 auf. Im Gabelkopf 17 befindet sich jeweils eine Ventilbetätigungsstange 18. Sie ist über ein Verbindungsteil 19 mit einem plattenartigen Verbindungselement 20 mechanisch verbunden. Damit die manuellen Kräfte in die jeweilige Richtung ein Auslenken des betreffenden Ventilkörpers bewirken können. ist ein ortsfestes Widerlager, vorliegend in Form eines Kugelgelenkes 19' vorgesehen, das sich zwischen der Ventilbetätigungsstange 18 und dem Verbindungsteil 19 befindet. Das Verbindungselement 20 ist etwa quer zur Ventilbetätigungsstange 18 ausgerichtet. Das Verbindungselement 20 ist wiederum fest mit dem betreffenden Kreuzhebel 2, 3 verbunden.

Wird beispielsweise der Kreuzhebel 2 nun in der ersten Kreuzrichtung K₁ und zwar mit Bezug auf die Fig. 1 aus der Bildebene heraus auf den Betrachter zu geschwenkt, so wird der erste Ventilkörper 11 des ersten Steuerventils 5 nach unten hin bewegt. Durch Verschwenken des Kreuzhebels 2 in entgegengesetzter Richtung wird der Ventilkörper 11 angehoben. Wird der Kreuzhebel 2 nun in der zweiten Kreuzrichtung K₂ verschwenkt und zwar nach rechts, so wird der zweite Ventilkörper 12 des zweiten Steuerventils 6 nach unten hin bewegt, während beim Verschwenken des Kreuzhebels 2 in der zweiten Kreuzrichtung K₂ nach links der Ventilkörper 12 nach oben hin bewegt wird.

Wesentlich ist nun, daß jeder der Kreuzhebel 2, 3 auch mit dem dritten Ventilkörper 13, 14 des jeweiligen dritten Steuerventils 7, 8 gekoppelt ist und zwar derart, daß das jeweilige dritte Steuerventil 7, 8 durch eine Drehbewegung des betreffenden Kreuzhebels 2, 3 um dessen Längsachse L in der einen und der anderen Richtung (Drehrichtung D), also im und entgegen dem Uhrzeigersinn betätigbar ist.

Im dargestellten Ausführungsbeispiel wird die Drehbewegung des Kreuzhebels 2 in der einen und der anderen Richtung in eine translatorische Bewegung des betreffenden Ventilkörpers 13, 14 jeweils iiber eine schiefe Ebene 21, 22 als Zwangsführung umgesetzt. Zu diesem Zweck ist am jeweiligen Kreuzhebel 2, 3 ein Gestänge 23 gelagert, das mit der Ventilbetätigungsstange 18 der jeweiligen dritten Ventilkörper 13, 14 Ober ein Verbindungsteil 19 verbunden ist. Hierzu ist an die jeweiligen Ventilbetätigungsstangen 18 im dargestellten Ausführungsbeispiel jeweils eine Verlängerung 24 angeschweißt. Die Verlängerungen 24 sind vorliegend aber nichts anderes als Teile der Ventilbetätigungsstangen 18 selbst. An den betreffenden Ventilbetätigungsstangen 18 gelagert ist jeweils eine auf der jeweiligen schiefen Ebene 21, 22 laufende Rolle 25, 26. Eine Lagerung der Rollen 25. 26 iiber Kugellager bietet sich an, um einen leichten Lauf zu erzielen.

Im dargestellten Ausführungsbeispiel sind die beiden schiefen Ebenen 21, 22 an einem gemeinsamen Bauteil 27 vorgesehen, das wiederum auf dem Ventilsteuerblock 4 befestigt ist. Bei dem Bauteil 27 kann es sich um ein gekantetes und/oder geschweißtes Blechstück handeln. Oberhalb der beiden schiefen Ebenen 21, 22 ist jeweils ein zu den schiefen Ebenen 21, 22 korrespondierendes Widerlager 21', 22' vorgesehen, das zur Zwangsführung der betreffenden Rolle bei Bewegung des betreffenden Ventils nach unten dient. Die Zwangsführung könnte auch anders ausgeführt sein, z. B. durch zwei übereinander angeordnete Lager bzw. Rollen. von denen eines oberhalb und das andere unterhalb der betreffenden schiefen Ebene 21, 22 angeordnet ist.

Die Verbindung des Gestänges 23 zum betreffenden Kreuzhebel 2, 3 ergibt sich insbesondere aus Fig. 2. Am Kreuzhebel 2. 3 befestigt, vorzugsweise angeschweißt, ist ein Arm 28, der von dem Kreuzhebel 2, 3 vorzugsweise radial und zwar um einige Zentimeter absteht. Vorliegend ist der Arm 28 im Anschluß an seinen radial abstehenden Teil, der in den Fig. nicht erkennbar ist, nach unten hin abgewinkelt. Mit dem abgewinkelten Teil des Arms 28 verbunden ist das eine Ende des Gestänges 23 über das Verbindungsteil 19. Das Gestänge 23 ist schräg und zwar an die Steigung der jeweiligen schiefen Ebene 21, 22 angepaßt. Die Verbindung zwischen dem Gestänge 23 und dem Arm 28 einerseits sowie der betreffenden Verlängerung 24 andererseits ist hierbei so, daß eine relative Bewegung des Gestänges 23 gegenüber dem Arm 28 einerseits und der Verlängerung 24 andererseits möglich ist, wenn der jeweilige Kreuzhebel 2, 3 gedreht wird. Im dargestellten Ausführungsbeispiel befindet sich zumischen dem Verbindungsteil 19 und dem Arm 28 ein Kugelgelenk 19'.

Damit im iibrigen der betreffende Kreuzhebel 2, 3 iiberhaupt in Drehrichtung D bewegbar ist, ist der Kreuzhebel 2, 3 gegenüber dem Verbindungselement 20 drehbar oder im Verbindungselement 20 drehbar gelagert. Neben der direkten Drehlagerung im Verbindungselement ist beispielsweise auch möglich, daß am Verbindungselement 20 ein fester Zapfen vorgesehen ist, auf den der Kreuzhebel 2, 3 drehbar aufgesetzt ist, wobei er derart an dem Zapfen arretiert ist, daß der Kreuzhebel 2, 3 nach oben. also in Richtung der Längsachse L nicht abgezogen werden kann.

Die Betätigung des dritten Steuerventils 7 über den Kreuzhebel 2 erfolgt nun derart. daß bei Drehung des Kreuzhebels 2 entgegen dem Uhrzeigersinn der Ventilkörper 13 herabbewegt wird, während bei Drehung des Kreuzhebels 2 im Uhrzeigersinn die Rolle 25 die schiefe Ebene 21 hinaufläuft, wodurch der dritte Ventilkörper 13 nach oben bewegt wird. Dabei versteht es sich natürlich, daß zwischen dem unteren Ende der Ventilbetätigungsstange 18 und dem Gabelkopf 17 des Ventilkörpers 13 ein hinreichendes Spiel vorhanden ist, um eine entsprechende Bewegung der Rolle 25 auf der schiefen Ebene 21 zu ermöglichen. Denkbar ist im übrigen auch, daß zwischen der Verlängerung 24 und der Ventilbetätigungsstange 18 des dritten Ventilkörpers 13 ein Gelenk vorgesehen ist.

Damit der Kraftaufwand zum Drehen des betreffenden Kreuzhebels 2, 3 so gering wie möglich ist, ist das bedienerseitige Ende 29 des betreffenden Kreuzhebels 2, 3 gegenüber der Längsachse L abgewinkelt und mit einer entsprechenden Abwinkelung 30 versehen. Die Abwinkelung 30 stellt letztlich nichts anderes als ein verlängertes Griffelement insbesondere zur Montage eines exzentrisch angeordneten Griffknaufes dar.

Es darf darauf hingewiesen werden, daß statt der gewählten Verwendung von Rollen 25, 26, die entlang der schiefen Ebenen 21, 22 bewegt werden, natürlich auch andere Mittel verwendet werden können. So könnte beispielsweise an den betreffenden Kreuzhebeln 2, 3 eine zu den schiefen Ebenen 21, 22 korrespondierende schiefe Ebene vorgesehen sein, die beim Drehen des betreffenden Kreuzhebels 2, 3 in Richtung D die jeweilige schiefe Ebene 21, 22 entlang läuft. Alternativ könnte die Auslenkung des dritten Ventilkörpers auch über einen Seilzug bzw. ein Seilzugsystem oder aber durch Hebung des betreffenden Kreuzhebels erfolgen.

Bei einer weiteren Ausführungsform ist es möglich, auf eine schiefe Ebene zu verzichten. Hierzu müßten jedoch die dritten Steuerventile 7, 8 in einer anderen Anordnung zu den Kreuzhebeln 2, 3 stehen, nämlich im rechten Winkel zur Längsachse L der Kreuzhebel 2, 3. Bei einer Anordnung der dritten Steuerventile im rechten Winkel zur Längsachse L müßte die Drehbewegung der Kreuzhebel lediglich in eine translatorische Hin- und Herbewegung umgesetzt werden, und zwar unmittelbar.

## Patentansprüche

1. Kreuzhebel-Ventilsteuereinrichtung (1), insbesondere für ein Hubgerät wie einen Kran, mit wenigstens einem manuell zu betätigenden, in einer ersten Kreuzrichtung (K₁) und einer zweiten Kreuzrichtung (K₂) verschwenkbaren Kreuzhebel (23) und mit wenigstens zwei jeweils einen bewegbaren Ventilkörper (11, 12, 15, 16) aufweisenden Steuerventilen (5, 6, 9, 10), wobei der Kreuzhebel (2, 3) mit dem Ventilkörper (11, 16) des ersten Steuerventils (5, 10) und dem Ventilkörper (12, 15) des zweiten Steuerventils (6, 9) derart gekoppelt ist, daß das erste Steuerventil (5, 10) durch eine Bewegung des Kreuzhebels (2, 3) in der ersten Kreuzrichtung (K₁) und das zweite Steuerventil (6, 9) durch eine Bewegung des Kreuzhebels (2, 3) in der zweiten Kreuzrichtung (K₂) betätigbar sind, **dadurch gekennzeichnet**, daß der Kreuzhebel (2, 3) mit dem Ventilkörper (13, 14) eines dritten Steuerventils (7, 8) derart gekoppelt ist, daß das dritte Steuerventil (7, 8) durch eine Drehbewegung des Kreuzhebels (2, 3) um dessen Längsachse (L) in der einen und in der anderen Richtung (Drehrichtung (D)) betätigbar ist.

2. Kreuzhebel-Ventilsteuereinrichtung nach Anspruch 1, dadurch gekennzeichnet, daß die Drehbewegung des Kreuzhebels (2, 3) in der einen und in der anderen Richtung in eine translatorische Bewegung des Ventilkörpers (13, 14) des dritten Steuerventils (7, 8) umgesetzt wird.

3. Kreuzhebel-Ventilsteuereinrichtung nach Anspruch 2, dadurch gekennzeichnet. daß zur Umsetzung der Drehbewegung des Kreuzhebels (2, 3) in die translatorische Bewegung des Ventilkörpers (13, 14) des dritten Steuerventils (7, 8) eine schiefe Ebene (21, 22) als Zwangsführung vorgesehen ist.

4. Kreuzhebel-Ventilsteuereinrichtung nach einem der vorhergehenden Ansprüche, dadurch gekennzeichnet, daß der Ventilkörper (13, 14) des dritten Steuerventils (7, 8) etwa koaxial zur Längsachse (L) des Kreuzhebels (2, 3) angeordnet und bewegbar ist, daß ein am Kreuzhebel (2, 3) gelagertes Gestänge (23) vorgesehen ist, das über eine im wesentlichen koaxial zur Längsachse (L) angeordnete Ventilbetätigungsstange (18) mit dem Ventilkörper (13, 14) des dritten Ventils (7, 8) verbunden ist und daß mit der Ventilbetätigungsstange (18) eine auf der schiefen Ebene (21, 22) laufende Rolle (25, 26) od. dgl. verbunden ist.

5. Kreuzhebel-Ventilsteuereinrichtung nach einem der vorhergehenden Ansprüche, dadurch gekennzeichnet, daß die Betätigung des dritten Steuerventils (7, 8) iiber ein Seilzugsystem und/oder durch eine Bewegung des Kreuzhebels (2, 3) in und/oder entgegen der Längsachse (L) erfolgt.

6. Kreuzhebel-Ventilsteuereinrichtung nach einem der vorhergehenden Ansprüche, dadurch gekennzeichnet, daß zwei Kreuzhebel (21, 22) vorgesehen sind, über die jeweils drei Steuerventile (5, 6, 7, 8, 9, 10) betätigbar sind, daß die Steuerventile (5, 6, 7; 8, 9, 10) in einem Steuerventilblock (4) nebeneinander angeordnet sind, daß die beiden äußeren (ersten) Steuerventile (5, 10) des Steuerventilblocks (4) durch eine Vorwärts- und Rückwärts- oder Auf- und Abbewegung des jeweiligen Kreuzhebels ( 2, 3), die jeweils benachbarten (zweiten) Steuerventile (6, 9) jeweils durch eine Linksund eine Rechtsbewegung des jeweiligen Kreuzhebels (2, 3) und die beiden mittigen (dritten) Steuerventile (7, 8) durch eine Drehbewegung des jeweiligen Kreuzhebels (2, 3) betätigbar sind.

7. Kreuzhebel-Ventilsteuereinrichtung nach Anspruch 6, dadurch gekennzeichnet, daß die schiefen Ebenen (21, 22) für die beiden dritten Steuerventile (7, 8) an einem gemeinsamen, am Steuerventilblock (4) befestigten Bauteil (27) vorgesehen sind.

8. Kreuzhebel-Ventilsteuereinrichtung nach einem der vorhergehenden Ansprüche, dadurch gekennzeichnet, daß im Bereich des bedienerseitigen Endes des Kreuzhebels ein abstehendes Griffelement vorgesehen ist oder daß das bedienerseitige Ende (29) des Kreuzhebels (2, 3) selbst. gegenüber der Längsachse (L) des Kreuzhebels (2, 3) abgewinkelt ist.

9. Kreuzhebel-Ventilsteuereinrichtung nach einem der vorhergehenden Ansprüche, dadurch gekennzeichnet, daß zur Betätigung des ersten Steuerventils (5, 10) und des zweiten Steuerventils (6, 9) ein mit dem Kreuzhebel (2, 3) verbundenes plattenartiges Verbindungselement (20) vorgesehen ist.

10. Kreuzhebel-Ventilsteuereinrichtung nach Anspruch 9, dadurch gekennzeichnet, daß der Kreuzhebel (2, 3) gegenüber dem Verbindungselement (20) drehbar ist, vorzugsweise am oder im Verbindungselement (20) drehbar gelagert ist.
